# EUROPÄISCHE PATENTSCHRIFT

(11) **EP 1 624 254 B1**
(45) Veröffentlichungstag und Bekanntmachung des Hinweises auf die Patenterteilung: **01.09.2010**
(21) Anmeldenummer: 05004532.7
(22) Anmeldetag: 02.03.2005
(51) Int. Cl.: F24C 15/20

(54) **Dunstabzugshaube zur Anordnung über einer Kochstelle**
Exhausting hood to be arranged above a cooking area
Hotte d'aspiration à placer au-dessus d'un plan de cuisson

(30) Priorität: 04.08.2004 CH 13032004
(43) Veröffentlichungstag der Anmeldung: 08.02.2006
(73) Patentinhaber: V-Zug AG, CH-6301 Zug (CH)
(72) Erfinder: Wismer, Martin, 6330 Cham (CH)
(74) Vertreter: Sutter, Kurt

(56) Entgegenhaltungen:
- DE-A1- 4 441 788
- DE-A1- 10 000 841
- DE-A1- 10 209 693
- DE-A1- 10 255 317
- GB-A- 1 591 451

## Beschreibung

Die Erfindung betrifft eine Dunstabzugshaube zur Anordnung über einer Kochstelle. Die Erfindung betrifft auch eine Kochstelle mit einer solchen Dunstabzugshaube.

DE-A-100 12 889 beschreibt eine Dunstabzugshaube, die eine ungefähr mittig angeordnete Stauplatte besitzt, unter der sich ein horizontaler Stauraum befindet. Um die Stauplatte herum ist ein Abzugsbereich angeordnet, in welchem Dunst, der auf die Stauplatte trifft und nach aussen strömt, abgesaugt werden kann. Derartige Anordnungen mit Randabsaugung vermögen bei gleicher Saugleistung den Dampf besser abzusaugen als Vorrichtungen, die keine Stauplatte besitzen und bei denen sich der Abzugsbereich bis in die Mitte erstreckt.

DE-A-100 00 841 beschreibt eine Dunstabzugshaube gemäss Oberbegriff von Anspruch 1.

Der vorliegenden Erfindung liegt in einem ersten Aspekt die Aufgabe zugrunde, die Wirkungsweise einer derartigen Dunstabzugshaube zu verbessern.

Erfindungsgemäss wird diese Aufgabe durch die Dunstabzugshaube gemäss Anspruch 1 gelöst.

Anspruchsgemäss wird entlang mindestens eines Teils des Abzugsbereichs eine Führungsplatte angeordnet. Die Führungsplatte erstreckt sich vom Abzugsbereich schräg nach unten und aussen. Es zeigt sich, dass eine derartige Führungsplatte das Verhalten der Dunstabzugshaube verbessert, indem der in seiner Vertikalbewegung von der Stauplatte im Stauraum abgestoppte und nach aussen strömende Dampf von der Führungsplatte gebremst wird. Durch die schräge Anordnung der Führungsplatte wird dabei eine weiter unten diskutierte Wirbelbildung begünstigt, welche den Dampf im Bereich der Dunstabzugshaube konzentriert. Dies überrascht auf den ersten Blick, da bisher angenommen wurde, dass ein Absaugen am äussersten Rand der Dunstabzugshaube die besten Resultate liefert.

Weiter ist entlang des Aussenrands der Stauplatte eine sich nach oben und aussen erstreckende Leitplatte vorgesehen. Sie dient zum Auffangen von Wasser, welches im Randbereich der Deckplatte kondensiert und nach unten tropft. Die Innenkante der Leitplatte befindet sich oberhalb und über der Stauplatte, so dass von dort abtropfendes Wasser von der Stauplatte aufgefangen wird.

In einer bevorzugten Ausführung der Erfindung stellt sich die Aufgabe, eine Dunstabzugshaube bereitzustellen, die einfach in das Entlüftungssystem eines Gebäudes integriert werden kann. Diese Aufgabe wird dadurch gelöst, dass die Dunstabzugshaube einen thermisch aktivierbaren Verschlussmechanismus zum automatischen Unterbrechen einer Verbindung mit einem Abluftkanal im Brandfall aufweist. Eine derartige Haube kann ohne Gefahr oder Montage zusätzlicher Komponenten an das gebäudeweite Entlüftungssystem angeschlossen werden.

Weitere bevorzugte Ausführungen der Erfindung ergeben sich aus den abhängigen Ansprüchen sowie aus der nun folgenden Beschreibung einiger vorteilhafter Ausführungsbeispiele anhand der Figuren. Dabei zeigen:
Fig. 1 einen Schnitt durch eine erste Ausführung einer Dunstabzugshaube mit darunter angeordneter Kochstelle,
Fig. 2 einen Schnitt durch eine zweite Ausführung einer Dunstabzugshaube,
Fig. 3 einen Schnitt durch eine dritte Ausführung einer Dunstabzugshaube,
Fig. 4 einen Schnitt durch eine vierte Ausführung einer Dunstabzugshaube,
Fig. 5 einen Schnitt durch eine fünfte Ausführung einer Dunstabzugshaube,
Fig. 6 einen Schnitt durch eine sechste Ausführung einer Dunstabzugshaube,
Fig. 7 einen Schnitt durch eine siebte Ausführung einer Dunstabzugshaube,
Fig. 8 einen Schnitt durch eine achte Ausführung einer Dustabzugshaube und
Fig. 9 einen Schnitt entlang Linie IX-IX von Fig. 8.

Die Dunstabzugshaube 1 nach Fig. 1 besitzt eine horizontale, im wesentlichen flache, für Dunst undurchlässige Stauplatte 2, um welche ein Bereich 3 als Abzugsbereich in Form einen Schlitzes 3a angeordnet ist. Der Abzugsbereich 3 erstreckt sich im wesentlichen um den ganzen Aussenrand der Stauplatte 2. Ausserhalb des Abzugsbereichs 3 schliesst eine Führungsplatte 4 an, welche sich vom Abzugsbereich 3 nach aussen und schräg nach unten bis an den äusseren Rand der Dunstabzugshaube 1 erstreckt. Die Führungsplatte 4 besteht aus einen oder mehreren Platten, die am Rand der Dunstabzugshaube 1 angeordnet ist bzw. sind, und ist z.B. über einen vertikalen Abschnitt 5 mit einer Deckplatte 6 der Dunstabzugshaube verbunden. Zwischen der Deckplatte 6 und der Stauplatte 2 wird ein Saugraum 7 gebildet. In der Deckplatte 6 ist eine Öffnung 8 vorgesehen, in der ein Fettfilter 9a in Form eines Aluminiumnetzes angeordnet ist. Die Öffnung 8 verbindet den Saugraum 7 mit einem Abluftraum 10, in welchem ein Ventilator 11 vorgesehen ist, der Luft in eine Abluftleitung 12 fördert. Der Ventilator 11 kann auch ausserhalb der Dunstabzugshaube angeordnet sein.

Über dem Fettfilter 9a kann optional ein Geruchsfilter 9b, z.B. in Form eines Aktivkohlefilters, vorgesehen sein.

Der Abluftraum 10 ist mit einem Abluftsystem 18 verbunden, welches in Fig. 1 schematisch dargestellt ist. Dabei kann es sich um ein einfaches Entlüfungsrohr handeln, das die Abluft direkt in die Umgebung abführt. Es kann sich jedoch auch um den Abluftkanal eines Lüftungssystems des Gebäudes handeln, welches einen eigenen Ventilator 19 besitzt. Das Lüftungssystem kann z.B. die Komfortlüftung eines energieoptimierten Gebäudes sein. Derartige Komfortlüftungen besitzen relativ geringe Förderraten von z.B. 300 m³/h. Prinzipiell ist die vorliegende Dunstabzugshaube schon mit derart tiefen Förderraten funktionsfähig, so dass in diesem Fall auf den Ventilator 11 unter Umständen verzichtet werden kann.

Insbesondere wenn der Abluftraum 10 mit dem Abluftkanal eines Lüftungssystems des Gebäudes verbunden ist, sollte die Dunstabzugshaube mit einem thermisch aktivierbaren Verschlussmechanismus 9c verbunden werden, der bei den für einen Brand im Herdbereich typischen Temperaturen die Verbindung mit dem Abluftkanal automatisch unterbricht. Dabei kann es sich z.B. um eine konventionelle Brandschutzklappe handeln, welche bei Übertemperatur schliesst. Vorzugsweise wird jedoch ein Verschlussmechanismus mit einem Körper aus intumeszentem Material eingesetzt, der bei Hizeentwicklung sein Volumen z.B. durch Aufschäumen vergrössert und den Durchgang verschliesst.

Vorzugsweise ist der Verschlussmechanismus 9c in die Dunstabzugshaube (als optionaler Zusatz) werkseitig integriert, so dass auf der Baustelle keine weiteren Schritte zum Einbau allfälliger weiterer Komponenten notwendig sind.

Die Stauplatte 2 ist mittels (nicht gezeigten) Befestigungen lösbar in der Dunstabzugshaube angeordnet. Zur Reinigung des Geräts kann sie entfernt werden, so dass der Saugraum 7 zugänglich wird.

Der an der Kochstelle 13 unterhalb der Dunstabzugshaube 1 erzeugte Dampf steigt zur Dunstabzugshaube 1 auf. Er trifft grösstenteils auf die Stauplatte 2, wo seine vertikale Bewegung in einem Stauraum 14 gestoppt wird. Der Stauraum 14 umfasst einen sich im wesentlichen horizontal erstreckenden Volumenbereich unterhalb der Stauplatte 2. Wie durch Pfeile 15 angedeutet, strömt der Dampf sodann im Stauraum 14 nach aussen in den Abzugsbereich 3. Ein Teil des Dampfs tritt dort direkt in den Schlitz 3a ein. Insbesondere wenn viel Dampf vorhanden ist, wird jedoch ein weiterer Teil des Dampfes nach aussen gedrängt. Er läuft auf der Führungsplatte 4 auf und wird dabei sanft nach unten abgelenkt. Dabei kommt es, wie durch Pfeile 16 angedeutet, zur Bildung von Wirbeln, in denen der Dampf zurück zum Abzugsbereich 3 geführt wird. Gleichzeitig ziehen die Wirbel auch, wie mit Pfeil 17 illustriert, von unten kommenden, relativ weit aussen aufsteigenden Dampf mit.

Der durch den Schlitz 3a in den Saugraum 7 tretende Dampf wird vom Ventilator 11 durch das Fettfilter 9 gesogen und der Abluftleitung 12 zugeführt.

Untersuchungen haben gezeigt, dass die erwähnte Wirbelbildung unter typischen Verhältnissen, wie sie bei Haushaltskochstellen auftreten, zustande kommt, wenn die Führungsplatte eine Breite B von mindestens 5 cm hat, wobei beste Ergebnisse bei einer Breite von ca. 10 bis 20 cm erzielt wurden. Der Neigungswinkel α sollte zwischen 15° bis 75°, möglichst zwischen 30° und 60° liegen, wobei beste Ergebnisse bei einem Winkel von ca. 45° erzielt wurden.

Um einen möglichst guten Abzug von Dunst zu gewährleisten, sollte die Dunstabzugshaube 2 die Kochstelle 13 seitlich überragen. (Bei einer Wandmontage ist ein wandseitiges Überragen allerdings nicht notwendig.) Vorzugsweise beträgt der Winkel γ zwischen der Vertikalen und einer Verbindungslinie zwischen dem Rand der Kochstelle 13 und dem Rand der Führungsplatte 4 mindestens 8° bei einer Wandmontage der Dunstabzugshaube 2 und mindestens 12° bei einer allseitig freien Montage (d.h. bei einer "Kochinsel").

Der vertikale Abstand h zwischen der Kochstelle 13 und der Dunstabzugshaube 2 sollte vorzugsweise nicht grösser als 600 mm sein.

Starke Querluftströmungen grösser als 0.2 m/s im Bereich zwischen Kochstelle 13 und Dunstabzugshaube 2 können die Effizienz der Dunstabzugshaube beeinträchtigen.

Eine zweite Ausführung der Vorrichtung ist in Fig. 2 dargestellt. Sie unterscheidet sich von jener nach Fig. 1 dadurch, dass sie ein Gehäuse 20 besitzt, welches die Führungsplatte 4 seitlich und nach oben umschliesst. Zudem erstreckt sich die Führungsplatte 4 schräg bis zur Deckplatte 6.

Die Ausführung nach Fig. 3 illustriert Massnahmen zum Auffangen von kondensiertem Wasser. Hier ist am Aussenrand der Führungsplatte 4 ein erster Tropfenfänger 22 zum Auffangen von an der Führungsplatte 4 kondensiertem Wasser angeordnet. Er wird durch einen nach innen und oben abgebogenen Randbereich der Führungsplatte 4 gebildet.

Ein zweiter Tropfenfänger 24 ist am Aussenrand der Stauplatte 2 vorgesehen. Er dient zum Auffangen von im Abzugsbereich oder oberhalb der Stauplatte 2 kondensiertem Wasser und wird durch den nach oben abgebogenen Rand der Stauplatte 2 gebildet.

Weiter ist entlang des Aussenrands der Stauplatte 2 eine sich nach oben und aussen erstreckende Leitplatte 26 vorgesehen. Sie dient zum Auffangen von Wasser, welches im Randbereich der Deckplatte 6 kondensiert und nach unten tropft. Die Innenkante 28 der Führungsplatte 26 befindet sich oberhalb und über der Stauplatte 2, so dass von dort abtropfendes Wasser von der Stauplatte 2 aufgefangen wird.

Wie ebenfalls aus Fig. 3 ersichtlich, ist die Deckplatte 6 gegen die Mitte der Dunstabzugshaube hin nach unten geneigt. Dadurch läuft das an der Deckplatte 6 kondensierte Wasser zumindest zu einem grossen Teil gegen die Mitte hin weg, von wo es abtropft und auf die Stauplatte 2 bzw. in die über der Stauplatte 2 gebildete Wanne 29 fällt, wobei der Boden der Wanne 29 (wie in Fig. 3 gezeigt) von einem sich zwischen der Führungsplatten 26 erstreckenden Blech oder (nicht gezeigt) von der Stauplatte 2 selbst gebildet werden kann.

In der Ausführung nach Fig. 4 sind an der Innenseite der Führungsplatte 4 mehrere sich nach innen und oben erstreckende, im wesentlichen horizontal verlaufende Rippen 31 vorgesehen. Sie dienen einerseits zum Auffangen von Kondensat, und andererseits verbessern sie die Bremswirkung, welche die Führungsplatte 4 auf den nach aussen strömenden Dampf ausübt.

Die Ausführung nach Fig. 4 zeigt zudem eine (unabhängig von den Rippen 31 verwendbare) weitere Massnahme zur Kontrolle des Kondensats von Fett und Wasser. Dabei wird im Saugraum 7 parallel zum Spalt 3a eine Verengung 32 gebildet, welche der angesaugte Wrasen passieren muss. Die in der Verengung 32 erzeugten Beschleunigungen führen dazu, dass Fett- und Wassertropfen oder andere Schwebeteilchen aus dem Gasstrom gegen die Wände geworfen und so abgeschieden werden.

Vorzugsweise wird die Verengung durch eine Rippe 33 gebildet, welche von oben in den Saugraum 7 ragt. Dabei sollte die Rippe 33 über der Stauplatte 2 angeordnet sein, damit von der Rippe 33 abtropfendes Kondensat von der Stauplatte 2 aufgefangen werden kann.

Fig. 5 illustriert, dass die Führungsplatte 4 auch gebogen ausgeführt sein kann. Durch die Biegung, bei welcher der Neigungswinkel der Führungsplatte 4 nach aussen hin zunimmt (d.h. steiler wird), wird die Wirbelbildung begünstigt. Im gezeigten Ausführungsbeispiel geht die Führungsplatte 4 gegen innen direkt in die Deckplatte 6 über.

Fig. 6 zeigt, dass die Stauplatte 2 nicht eben ausgestaltet sein muss. Sie kann z.B. die Form einer Wanne haben. Sie kann auch leicht schräg angeordnet sein, z.B. nur an ihren Rändern (wie in Fig. 6 gezeigt) oder über ihre ganze Fläche. Sie sollte jedoch im wesentlichen horizontal angeordnet sein, damit sie die vertikale Bewegung des Dunstes im Stauraum 14 im wesentlichen abzustoppen vermag. Vorzugsweise sollte sie deshalb, über ihre Gesamtfläche gesehen, einen Neigungswinkel von höchstens 10° gegenüber der Horizontalen besitzen. Sie kann jedoch insbesondere lokal z.B. auch einzelne Facetten aufweisen, die einen grösseren Neigungswinkel besitzen.

Die Dunstabzugshaube 1 kann, von oben gesehen, rechteckige, runde, ovale, halbrunde oder andere Form haben.

Die Führungsplatte 4 erstreckt sich bei frei montierten Dunstabzugshauben vorzugsweise um den ganzen Abzugsbereich 3, d.h. um das ganze Gerät herum, so dass es überall zur genannten Wirbelbildung kommt. Bei Geräten, die zur Wandmontage vorgesehen sind, ist gegen die Wand hin eine Führungsplatte 4 nicht unbedingt notwendig. Bei, von oben gesehen, rechteckigen Geräten erstreckt sich die Führungsplatte somit vorzugsweise entlang drei oder vier Aussenseiten. Für die Einbaumontage kann jedoch auch nur nach vorne eine Führungsplatte vorgesehen sein.

Bei der Ausführung nach Fig. 7 handelt es sich ebenfalls um ein Gerät zur Einbaumontage, welches zwischen zwei an der Wand aufgehängten Küchenmöbeln 30 angeordnet ist. In dieser Ausführung erstreckt sich die Führungsplatte 4 unter die benachbarten Küchenmöbel 30, sowie (nicht gezeigt) nach vorne gegen den Benutzer hin. Diese Ausführung kann auch, wie von konventionellen Geräten her bekannt, ausziehbar gestaltet werden.

Die Teile der Dunstabzugshaube 1, so z.B. die Stauplatte 2 und die Führungsplatte 4 können aus Metallblechen gefertigt sein. Es kann sich jedoch auch um Kunststoffteile handeln.

Fig. 8 und 9 zeigen eine weitere Ausführung der Erfindung. Wie aus Fig. 9 erkennbar, ist diese Ausführung zur Wandmontage ausgestaltet, das gleiche Konstruktionsprinzip kann jedoch auch zur allseitig freien Montage eingesetzt werden.

Erkennbar sind in Fig. 8 und 9 insbesondere die mit nach oben abgeschrägten Rändern wannenförmig ausgestaltete Stauplatte 2 über dem Stauraum 14, die Führungsplatte 4 und der Abluftraum 10. Weiter ersichtlich ist auch die Rippe 33, welche dem Schlitz 3a entlang verläuft. Weiter ist der Befestigungsmechanismus 35 dargestellt, über welchen die Stauplatte 2 abnehmbar an der Deckplatte 6 befestigt ist. Schliesslich ist in der Führungsplatte 4 eine Beleuchtung 36 integriert.

Die verschiedenen, in den Ausführungsbeispielen gemäss Fig. 1 bis 9 gezeigten Elemente der Dunstabzugshaube können beliebig miteinander kombiniert werden. So können beispielsweise der Tropfenfänger 22 gemäss Fig. 3 bzw. die Rippen 31 oder 33 gemäss Fig. 4 auch in den Ausführungsbeispielen der übrigen Figuren eingesetzt werden.

## Patentansprüche

1. Dunstabzugshaube zur Anordnung über einer Kochstelle, welche eine für Dunst im wesentlichen undurchlässige Stauplatte (2) zur Bildung eines horizontalen Stauraums (14) besitzt, um welche herum ein Bereich (3) zum Absaugen von Dunst vorgesehen ist, wobei entlang mindestens eines Teils des Bereichs (3) eine Führungsplatte (4) angeordnet ist, welche sich vom Bereich (3) schräg nach unten und aussen erstreckt, **dadurch gekennzeichnet, dass** entlang des Aussenrands der Stauplatte (2) eine sich nach oben und aussen erstreckende Leitplatte (26) angeordnet ist, wobei sich eine Innenkante (28) der Leitplatte oberhalb und über der Stauplatte (2) befindet.

2. Dunstabzugshaube nach Anspruch 1, **dadurch gekennzeichnet, dass** ein Neigungswinkel (α) der Führungsplatte (4) mindestens über einen Teil der Breite der Führungsplatte (4) zwischen 15° und 75° liegt, insbesondere zwischen 30° und 60°.

3. Dunstabzugshaube nach Anspruch 2, **dadurch gekennzeichnet, dass** der Neigungswinkel (α) 45° +/- 10° beträgt.

4. Dunstabzugshaube nach einem der vorangehenden Ansprüche, **dadurch gekennzeichnet, dass** der Bereich (3) durch einen sich um die Stauplatte (2) erstreckenden Abzugsschlitz (3a) gebildet wird.

5. Dunstabzugshaube nach einem der vorangehenden Ansprüche, **dadurch gekennzeichnet, dass** an einem Aussenrand der Führungsplatte (4) ein erster Tropfenfänger (22) zum Auffangen von an der Führungsplatte (4) kondensiertem Wasser angeordnet ist und insbesondere dass der erste Tropfenfänger (22) durch einen nach innen und oben abgebogenen Rand der Führungsplatte (4) gebildet ist.

6. Dunstabzugshaube nach einem der vorangehenden Ansprüche, **dadurch gekennzeichnet, dass** an einem Aussenrand der Stauplatte (2) ein zweiter Tropfenfänger (24) zum Auffangen von im Bereich (3) oder oberhalb der Stauplatte (2) kondensiertem Wasser angeordnet ist, und insbesondere dass der zweite Tropfenfänger (24) durch einen nach oben abgebogenen Rand der Stauplatte (2) gebildet ist.

7. Dunstabzugshaube nach einem der vorangehenden Ansprüche, **dadurch gekennzeichnet, dass** sich oberhalb der Stauplatte (2) ein Saugraum (7) befindet, in den der durch den Bereich (3) abgesaugte Dampf eintritt, und insbesondere dass im Saugraum (7) eine Öffnung (8) angeordnet ist, in welcher ein Filter (9) angeordnet ist und hinter der ein Ventilator (11) angeordnet ist, so dass der Dampf vom Saugraum (7) mit dem Ventilator (11) durch das Filter (9) saugbar ist.

8. Dunstabzugshaube nach Anspruch 7, **dadurch gekennzeichnet, dass** die Stauplatte (2) zum Freilegen des Saugraums (7) abnehmbar ist.

9. Dunstabzugshaube nach einem der Ansprüche 7 oder 8, **dadurch gekennzeichnet, dass** im Saugraum (7) eine Verengung (32) vorgesehen ist, durch welche der abgesaugte Dampf zum Abscheiden von Kondensat passieren muss, und insbesondere dass die Verengung (32) von einer Rippe (33) gebildet ist, welche von oben in den Saugraum (7) ragt.

10. Dunstabzugshaube nach einem der vorangehenden Ansprüche, **dadurch gekennzeichnet, dass** die Dunstabzugshaube einen im wesentlichen rechteckigen Querschnitt besitzt und dass die Führungsplatte (4) entlang mindestens einer Aussenseite, vorzugsweise entlang mindestens drei oder vier Aussenseiten der Dunstabzugshaube angeordnet ist.

11. Dunstabzugshaube nach einem der vorangehenden Ansprüche, **dadurch gekennzeichnet, dass** die Führungsplatte (4) eine Breite von mindestens 5 cm, vorzugsweise 10 bis 20 cm aufweist.

12. Dunstabzugshaube nach einem der vorangehenden Ansprüche, **dadurch gekennzeichnet, dass** sich an einer Innenseite der Führungsplatte (4) mindestens eine sich nach innen und oben erstreckende Rippe (31) angeordnet ist.

13. Dunstabzugshaube nach einem der vorangehenden Ansprüche, **dadurch gekennzeichnet, dass** die Führungsplatte (4) derart gebogen ist, dass ihr Neigungswinkel gegen aussen hin zunimmt.

14. Dunstabzugshaube nach einem der vorangehenden Ansprüche, **dadurch gekennzeichnet, dass** sich die Führungsplatte (4) bis zu einem äusseren Rand der Dunstabzugshaube erstreckt.

15. Dunstabzugshaube nach einem der vorangehenden Ansprüche, **dadurch gekennzeichnet, dass** die Stauplatte (2) im wesentlichen horizontal angeordnet ist und insbesondere dass sie einen Winkel zur Horizontalen von höchstens 10° einnimmt.

16. Dunstabzugshaube nach einem der vorangehenden Ansprüche, **dadurch gekennzeichnet, dass** sie einen thermisch aktivierbaren Verschlussmechanismus (9c) zum automatischen Unterbrechen einer Verbindung mit einem Abluftkanal im Brandfall aufweist, und insbesondere dass der Verschlussmechanismus (9c) einen Körper aus einem intumeszenten Material besitzt.

17. Dunstabzugshaube nach einem der vorangehenden Ansprüche, **gekennzeichnet durch** einen Geruchsfilter (9b), insbesondere einen Geruchsfilter mit Aktivkohle.

18. Kochstelle mit einer Dunstabzugshaube nach einem der vorangehenden Ansprüche,
**dadurch gekennzeichnet, dass** die Dunstabzugshaube (2) die Kochstelle (13) seitlich überragt, und insbesondere dass ein Winkel (γ) zwischen der Vertikalen und einer Verbindungslinie zwischen dem Rand der Kochstelle und dem Rand der Führungsplatte (4) mindestens 8° bei einer Wandmontage der Dunstabzugshaube (2) und mindestens 12° bei einer allseitig freien Montage beträgt und/oder
**dadurch gekennzeichnet, dass** ein vertikaler Abstand (h) zwischen der Kochstelle (13) und der Dunstabzugshaube (2) nicht grösser als 600 mm ist.

## Claims

1. Extractor hood for the arrangement above a cooking space, having a baffle plate (2) for forming a horizontal retaining space (14) which is substantially impermeable for steam, around which an area (3) for the evacuation of steam is provided, wherein a guide plate (4) extending obliquely downwards and outward from the area (3) is arranged along at least a part of the area (3), **characterized in that** a directing plate (26) extending upwardly and outwardly is arranged along the outer edge of the baffle plate (2), wherein an inner edge (28) of the baffle plate is located above and over the baffle plate (2).

2. Extractor hood according to claim 1, **characterized in that** an inclination angle (α) of the guide plate (4) is between 15° and 75° at least over a part of the width of the guide plate (4), particularly between 30° and 60°.

3. Extractor hood according to claim 2, **characterized in that** the inclination angle (α) is 45° +/- 10°.

4. Extractor hood according to one of the preceding claims, **characterized in that** the area (3) is formed by an evacuation slot (3a) extending around the baffle plate (2).

5. Extractor hood according to one of the preceding claims, **characterized in that** a first drip catcher (22) for catching water condensed at the guide plate (4) is arranged at an outer edge of the guide plate (4) and particularly **in that** the first drip catcher (22) is formed by an inwardly and upwardly curved edge of the guide plate (4).

6. Extractor hood according to one of the preceding claims, **characterized in that** a second drip catcher (24) for catching water condensed in the area (3) or above the baffle plate (2) is arranged at an outer edge of the baffle plate (2), and particularly **in that** the second drip catcher (24) is formed by an upwardly bent edge of the baffle plate (2).

7. Extractor hood according to one of the preceding claims, **characterized in that** a suction chamber (7) is located above the baffle plate (2), wherein the exhausted steam enters it through the area (3), and particularly **in that** an opening (8) is arranged inside of the suction chamber (7), inside of which a filter (9) and behind which a fan (11) are arranged, such that the steam can be sucked from the suction chamber (7) through the filter (9) by means of the fan (11).

8. Extractor hood according to claim 7, **characterized in that** the baffle plate (2) is detachable in order to expose the suction chamber (7).

9. Extractor hood according to one of the claims 7 or 8, **characterized in that** a constriction (32) is provided in the suction chamber (7), through which the exhausted steam has to pass in order to deposit condensation, and particularly **in that** the constriction (32) is formed by a fin (33) protruding from above into the suction chamber (7).

10. Extractor hood according to one of the preceding claims, **characterized in that** the extractor hood has a substantially rectangular cross-section and **in that** the guide plate (4) is arranged along at least an outer side, particularly along at least three or four outer sides of the extractor hood.

11. Extractor hood according to one of the preceding claims, **characterized in that** the guide plate (4) has a width of at least 5 cm, preferably 10 to 20 cm.

12. Extractor hood according to one of the preceding claims, **characterized in that** at least a fin (31) extending inwardly and upwardly is arranged at an inner side of the guide plate (4).

13. Extractor hood according to one of the preceding claims, **characterized in that** the guide plate (4) is bent in such a way that its inclination angle increases towards the outside.

14. Extractor hood according to one of the preceding claims, **characterized in that** the guide plate (4) extends up to an outer edge of the extractor hood.

15. Extractor hood according to one of the preceding claims, **characterized in that** the baffle plate (2) is arranged substantially horizontally and particularly **in that** it has an angle with respect to the horizontal plane of maximally 10°.

16. Extractor hood according to one of the preceding claims, **characterized in that** it has a thermally activatable locking mechanism (9c) in order to automatically interrupt a connection with an exhaust duct in case of fire, and particularly **in that** the locking mechanism (9c) has a body made of intumescent material.

17. Extractor hood according to one of the preceding claims, **characterized by** an odour filter (9b), particularly an odour filter with activated carbon.

18. Cooking space with an extractor hood according to one of the preceding claims,
**characterized in that** the extractor hood (2) protrudes sideways over the cooking space (13), and particularly **in that** an angle (γ) between the vertical plane and a connection line between the edge of the cooking space and the edge of the guide plate (4) is of at least 8° in case of a wall mounting of the extractor hood (2) and of at least 12° in case of a sideways free mounting and/or
**characterized in that** a vertical distance (h) between the cooking space (13) and the extractor hood (2) is not higher than 600 mm.

## Revendications

1. Hotte aspirante pour l'arrangement au dessus d'un espace de cuisiner comprenant un panneau d'arrêt (2) essentiellement imperméable pour vapeur qui forme un espace d'arrêt (14) horizontal et autour duquel une zone (3) pour l'aspiration de vapeur est prévue, un panneau de guidage (4) qui s'étend obliquement vers le bas et vers l'extérieur à partir de la zone (3) étant arrangé le long d'au moins une partie de la zone (3), **caractérisé en ce qu'**un panneau directif (26) qui s'étend vers le haut et vers l'extérieur est arrangé le long du chant extérieur du panneau d'arrêt, un chant intérieur (28) du panneau directif étant situé à un point supérieur et au-dessus du panneau d'arrêt.

2. Hotte aspirante selon la revendication 1, **caractérisé en ce qu'**un angle d'inclinaison (α) du panneau de guidage (4) se trouve entre 15° et 75° au moins au-dessus d'une partie de la largeur du panneau de guidage (4), particulièrement entre 30° et 60°.

3. Hotte aspirante selon la revendication 2, **caractérisé en ce que** l'angle d'inclinaison (α) s'élève à 45° +/- 10°.

4. Hotte aspirante selon l'une quelconque des revendications précédentes, **caractérisé en ce que** la zone (3) est formée par une fente d'aspiration (3a) s'étendant autour du panneau d'arrêt (2).

5. Hotte aspirante selon l'une quelconque des revendications précédentes, **caractérisé en ce qu'**un premier pare-gouttes (22) pour attraper de l'eau condensée au panneau de guidage (4) est arrangé à un chant extérieur du panneau de guidage (4) et particulièrement **en ce que** le premier pare-gouttes (22) est formé par un chant courbé vers l'intérieur et vers le haut du panneau de guidage (4).

6. Hotte aspirante selon l'une quelconque des revendications précédentes, **caractérisé en ce qu'**un seconde pare-gouttes (24) pour attraper de l'eau condensée dans la zone (3) ou au-dessus du panneau d'arrêt (2) est arrangé à un chant extérieur du panneau d'arrêt (2), et particulièrement **en ce que** le seconde pare-gouttes (24) est formé par un chant courbé vers le haut du panneau d'arrêt (2).

7. Hotte aspirante selon l'une quelconque des revendications précédentes, **caractérisé en ce qu'**une chambre d'aspiration (7), dans laquelle la vapeur aspirée à travers de la zone (3) entre, se trouve au-dessus du panneau d'arrêt (2), et particulièrement **en ce qu'**une ouverture (8) dans laquelle un filtre (9) et derrière laquelle un ventilateur (11) sont arrangés, est arrangée dans la chambre d'aspiration (7) de sorte que la vapeur peut être aspirée par le ventilateur (11) de la chambre d'aspiration (7) à travers du filtre (9).

8. Hotte aspirante selon la revendication 7, **caractérisé en ce que** le panneau d'arrêt (2) est détachable pour exposer la chambre d'aspiration (7).

9. Hotte aspirante selon l'une des revendications 7 ou 8, **caractérisé en ce qu'**un resserrement (32) est prévu dans la chambre d'aspiration (7), à travers duquel la vapeur aspirée doit passer pour déposer du condensé, et particulièrement **en ce que** le resserrement (32) est formé par une côte (33) s'élançant de l'haut à l'intérieur de la chambre d'aspiration (7).

10. Hotte aspirante selon l'une quelconque des revendications précédentes, **caractérisé en ce que** la hotte aspirante possède une coupe transversale essentiellement rectangulaire et **en ce que** le panneau de guidage (4) est arrangé le long d'au moins une face extérieure, préférablement le long d'au moins trois ou quatre faces extérieures de la hotte aspirante.

11. Hotte aspirante selon lune quelconque des revendications précédentes, **caractérisé en ce que** le panneau de guidage (4) a une largeur d'au moins 5 cm, préférablement 10 à 20 cm.

12. Hotte aspirante selon l'une quelconque des revendications précédentes, **caractérisé en ce qu'**au moins une côte (31) s'étendant vers l'intérieur et vers le haut est arrangée à une face intérieure du panneau de guidage (4).

13. Hotte aspirante selon l'une quelconque des revendications précédentes, **caractérisé en ce que** le panneau de guidage (4) est courbé de sorte que son angle d'inclinaison augmente vers l'extérieur.

14. Hotte aspirante selon l'une quelconque des revendications précédentes, **caractérisé en ce que** le panneau de guidage (4) s'étend jusqu'à un chant extérieur de la hotte aspirante.

15. Hotte aspirante selon l'une quelconque des revendications précédentes, **caractérisé en ce que** le panneau d'arrêt (2) est arrangé essentiellement horizontalement et particulièrement **en ce qu'**il a un angle de maximum 10° par rapport à l'horizontale.

16. Hotte aspirante selon l'une quelconque des revendications précédentes, **caractérisé en ce qu'**elle possède un mécanisme de fermeture (9c) activable thermiquement pour l'interruption automatique d'une connexion avec un canal d'évacuation de l'air en cas d'incendie, et particulièrement **en ce que** le mécanisme de fermeture (9c) possède un corps d'un matériau intumescent.

17. Hotte aspirante selon l'une quelconque des revendications précédentes, **caractérisé par** un filtre d'odeur (9b), particulièrement un filtre d'odeur à la base de charbon activé.

18. Espace de cuisiner avec une hotte aspirante selon l'une des revendications précédentes,
**caractérisé en ce que** la hotte aspirante (2) s'élance latéralement au delà de l'espace de cuisiner, et particulièrement **en ce qu'**un angle (γ) entre la verticale et une ligne de connexion entre le chant de l'espace de cuisiner et le chant du panneau de guidage (4) est d'au moins 8° en cas d'un montage au mur de la hotte aspirante (2) et d'au moins 12° en cas d'un montage latéralement libre et/ou
**caractérisé en ce qu'**une distance (h) verticale entre l'espace de cuisiner (13) et la hotte aspirante (2) n'est pas supérieure à 600 mm.
